# FASCICULE DE BREVET EUROPEEN

(11) **EP 3 984 905 B1**
(45) Date de publication et mention de la délivrance du brevet: **14.06.2023**
(21) Numéro de dépôt: 21196209.7
(22) Date de dépôt: 13.09.2021
(51) Int. Cl.: B65D 55/16

(54) **BOUCHON À VIS DESTINÉ À RESTER ATTACHÉ APRÈS OUVERTURE À UN RÉCIPIENT, CONTENANT EN PARTICULIER UN LIQUIDE EFFERVESCENT**
SCHRAUBVERSCHLUSS, DER NACH DEM ÖFFNEN AN EINEM BEHÄLTER BEFESTIGT BLEIBT, DER INSBESONDERE EINE KOHLENSÄUREHALTIGE FLÜSSIGKEIT ENTHÄLT
SCREW CAP INTENDED TO REMAIN ATTACHED TO A CONTAINER AFTER OPENING, CONTAINING IN PARTICULAR AN EFFERVESCENT LIQUID

(30) Priorité: 14.10.2020 FR 2010505
(43) Date de publication de la demande: 20.04.2022
(73) Titulaire: Société Lorraine de Capsules Metalliques - Manufacture de Bouchage, 88140 Contrexeville (FR)
(72) Inventeur: MÉLAN-MOUTET, Mathias, 51100 REIMS (FR)
(74) Mandataire: Gevers & Orès

(56) Documents cités:
- US-A1- 2011 114 593

## Description

### DOMAINE TECHNIQUE

La présente invention concerne un bouchon à vis destiné à être monté par vissage pour fermer (ou obturer) le col d'un récipient destiné à contenir en particulier un liquide effervescent. Le bouchon est destiné à rester attaché au récipient après ouverture du col.

### ÉTAT DE LA TECHNIQUE

Pour des raisons écologiques, dans la plupart des pays, de nouvelles réglementations imposent ou vont imposer que le bouchon d'un récipient, tel qu'une bouteille, reste attaché au récipient, même lorsque le bouchon laisse le col du récipient ouvert.

On connaît déjà un bouchon à friction destiné à être attaché à son récipient après ouverture du col du récipient. Ces bouchons à friction sont destinés à fermer un récipient en restant lié au col du récipient par l'effet des frottements (ou des frictions) ou par clipsage entre le bouchon et le col du récipient. Toutefois, ce bouchon à friction n'a pas les avantages d'un bouchon à vis qui permet de fermer le col d'un récipient de façon sécurisée.

En outre, la plupart des récipients sont fermés avec un bouchon à vis. Par conséquent, pour se conformer aux nouvelles réglementations, les lignes d'embouteillage qui sont configurées pour monter des bouchons à vis sur leurs récipients nécessitent une adaptation parfois complexe et coûteuse pour adapter la ligne d'embouteillage à ces bouchons à friction.

Le document US 2011/0114593 présente un exemple de bouchon à vis attaché à un récipient, selon l'art antérieur, présentant les caractéristiques techniques mentionnées dans le préambule de la présente revendication 1.

Par ailleurs, les bouchons à vis peuvent comporter des caractéristiques différentes, tel qu'un angle de dévissage, selon le liquide contenu dans le récipient que ferme le bouchon. L'angle de dévissage correspond à un angle de rotation nécessaire pour un bouchon pour aller d'une position complètement vissée à une position complètement dévissée. En effet, afin de résister à la pression du gaz produit par le liquide effervescent dans le récipient, le bouchon d'un récipient contenant un liquide effervescent nécessite un angle de dévissage plus important qu'un angle de dévissage pour un bouchon d'un récipient contenant un liquide plat. Par exemple, le bouchon d'un récipient contenant un liquide effervescent peut présenter un angle de dévissage de l'ordre de 650° à 700° alors que le bouchon d'un récipient contenant un liquide plat peut présenter un angle de dévissage de l'ordre de 360° seulement. Or, plus l'angle de dévissage est important, plus la distance de déplacement du bouchon pour un dévissage avant l'ouverture du récipient est importante. Cette distance de déplacement peut être un inconvénient lorsque le bouchon est attaché au récipient.

### EXPOSÉ DE L'INVENTION

La présente invention a pour objet de pallier cet inconvénient en proposant un bouchon à vis destiné à rester attacher au récipient qui peut être utilisé pour un récipient destiné à contenir un liquide effervescent.

À cet effet, l'invention concerne un bouchon à vis destiné à rester attaché à un récipient après ouverture du récipient.

Selon l'invention, le bouchon comprend :
- une paroi cylindrique présentant un premier axe longitudinal, une première extrémité fermée par un fond et une deuxième extrémité ouverte, la paroi cylindrique présentant une surface interne comportant un filetage agencé pour coopérer avec un filetage agencé sur un col du récipient, la paroi cylindrique étant configurée pour se trouver alternativement dans une position fermée dans laquelle la paroi cylindrique est vissée sur le col et une position ouverte dans laquelle la paroi cylindrique est dévissée du col et le col est ouvert, la paroi cylindrique comprenant une portion formant une languette s'étendant entre un bout d'attache et un bout libre parallèlement au premier axe longitudinal, le bout d'attache étant relié à la paroi cylindrique par une charnière, la languette présentant des bords longitudinaux parallèles au premier axe longitudinal, la languette présentant en outre au moins une fente possédant un deuxième axe longitudinal sensiblement parallèle au premier axe longitudinal, la ou les fentes présentant une largeur orthogonale au deuxième axe longitudinal ;
- une bague de sécurité prolongeant la paroi cylindrique et destinée à être retenue au col par un élément de retenue agencé sur le récipient, la bague de sécurité étant reliée à la deuxième extrémité de la paroi cylindrique par au moins une connexion fracturable, la connexion fracturable étant agencée pour se fracturer lors d'un premier dévissage de la paroi cylindrique ;
- deux bras présentant chacun une première extrémité et une deuxième extrémité, la première extrémité de chacun des bras étant jointe à un bord longitudinal de la languette, les bras s'éloignant l'un de l'autre symétriquement de part et d'autre de la languette vers la deuxième extrémité reliée à la bague de sécurité, les bras étant agencés pour tirer de part et d'autre de la languette en permettant un agrandissement de la largeur de la ou des fentes lors d'un déplacement de la paroi cylindrique selon le premier axe longitudinal pendant un dévissage de la paroi cylindrique.

Ainsi, grâce à la fente ou aux fentes, la distance de déplacement du bouchon pour un dévissage avant l'ouverture du récipient est augmentée. L'action conjuguée de l'élasticité des bras et de l'agrandissement de la largeur de la ou des fentes permet d'obtenir une amplitude de déplacement de la paroi cylindrique plus importante qu'une amplitude de déplacement assurée seulement par l'action de l'élasticité des bras.

En outre, la languette présente deux fentes dont les deuxièmes axes longitudinaux sont parallèles entre eux.

De plus, une fente des deux fentes est symétrique à l'autre fente des deux fentes selon une symétrie axiale, la symétrie axiale étant définie par un axe central de la languette parallèle au premier axe longitudinal.

Avantageusement, chacune des deux fentes possèdent chacune une forme d'accent circonflexe étiré présentant un sommet, le sommet de chacune des deux fentes étant dirigé vers un des bords longitudinaux le plus proche de la fente considérée.

Selon une particularité, la première extrémité de chacun des bras est jointe à un bord longitudinal de la languette à mi-distance entre le bout libre et le bout d'attache.

Selon une autre particularité, le sommet de chacune des fentes est situé à mi-distance entre le bout libre et le bout d'attache.

De plus, la languette comprend une nervure de renforcement faisant saillie sur la languette vers l'intérieur de la paroi cylindrique, la nervure de renforcement étant disposée entre les deux fentes.

Par ailleurs, la languette comprend une butée faisant saillie sur la languette vers l'extérieur de la paroi cylindrique au bout libre de la languette, la butée étant agencée pour s'appuyer contre un épaulement agencé sur le récipient après un basculement de la languette quand la paroi cylindrique est amenée dans une configuration de blocage du bouchon, les deux bras étant configurés pour amener la languette vers la bague de sécurité après le basculement jusqu'à ce que la butée s'appuie contre l'épaulement, la configuration de blocage correspondant à une configuration de la position ouverte de la paroi cylindrique dans laquelle la paroi circulaire est empêchée de revenir dans la position fermée.

En outre, la bague de sécurité présente une découpe adaptée pour loger le bout libre de la languette.

De plus, chacun des bords longitudinaux est relié respectivement à la paroi cylindrique par une ligne déchirable, chaque ligne déchirable étant agencée pour se déchirer après le premier dévissage de la paroi cylindrique et une première ouverture du col du récipient.

Avantageusement, la deuxième extrémité de la paroi cylindrique comprend une portion de bord présentant une échancrure, les bras étant logés au moins en partie dans l'échancrure en complétant le bord de la deuxième extrémité de la paroi cylindrique au niveau de l'échancrure, en ce que la connexion fracturable relie la bague de sécurité, d'une part, à la deuxième extrémité de la paroi cylindrique et, d'autre part, aux bras.

De plus, chaque ligne déchirable relie également chacun des bras à la paroi cylindrique.

Par ailleurs, la bague de sécurité comprend au moins un élément de blocage agencé pour que la bague de sécurité en regard des bras puisse s'appuyer contre les bras lors d'un passage en force de la bague de sécurité sur l'élément de retenue pour monter le bouchon sur le récipient.

Selon une particularité, le bouchon comprend en outre une jupe cylindrique de bouchage interne portée par le fond et configurée pour pénétrer dans le col du récipient lors du vissage de la paroi cylindrique vers la position fermée.

Selon une autre particularité, la paroi cylindrique présente une surface externe comportant des reliefs de préhension.

Selon un mode de réalisation, la bague de sécurité comprend une partie circulaire externe et une partie circulaire interne, la partie circulaire externe venant en prolongeant la paroi cylindrique, la partie circulaire interne étant destinée à être retournée par rapport à la partie circulaire externe à l'intérieur de la bague de sécurité lors d'une installation du bouchon à vis au col du récipient, la bague de sécurité étant destinée à être retenue au col par la coopération de la partie circulaire interne qui a été retournée lors de son installation avec l'élément de retenue.

Selon un autre mode de réalisation, la bague de sécurité comprend une partie circulaire externe et une partie circulaire interne, la bague de sécurité présentant une forme prédéfinie dans laquelle la partie circulaire interne est conçue sous forme de clip anti-retour par rapport à l'élément de retenue du col, la bague de sécurité étant destinée à être retenue au col par la coopération de la partie circulaire interne et de l'élément de retenue.

### BRÈVE DESCRIPTION DES FIGURES

L'invention, avec ses caractéristiques et avantages, ressortira plus clairement à la lecture de la description faite en référence aux dessins annexés dans lesquels :
- la figure 1 représente une vue de face du bouchon,
- la figure 2 représente une vue de dessus en perspective du bouchon,
- la figure 3 représente une vue de face du bouchon dévissé avant l'ouverture du col du récipient,
- la figure 4 représente une vue en perspective de la surface externe de la languette du bouchon,
- la figure 5 représente une vue en perspective de la surface interne de la languette du bouchon,
- la figure 6 représente une vue de dessous en perspective du bouchon,
- la figure 7 représente une autre vue de dessous en perspective du bouchon.

### DESCRIPTION DÉTAILLÉE

Les figures 1 à 5 représentent plusieurs vues d'un mode de réalisation du bouchon 1 à vis destiné à rester attaché à un récipient 2, en particulier une bouteille, après ouverture du récipient 2.

De façon non limitative, le bouchon 1 est fabriqué en matériau plastique par une technologie de moulage par injection. Par exemple, le matériau plastique peut correspondre au polyéthylène haute densité (PEHD) ou au polypropylène (PP).

Le bouchon 1 comprend une paroi cylindrique 3 présentant un axe longitudinal 4.

La paroi cylindrique 3 présente une forme de cylindre de révolution. L'axe longitudinal 4 est confondu avec l'axe de cylindre. La paroi cylindrique 3 comporte une extrémité 5 fermée par un fond 6 et une extrémité 7 ouverte. La paroi cylindrique 3 présente une surface interne 8 comportant un filetage 9 agencé pour coopérer avec un filetage 10 agencé sur un col 11 du récipient 2 (figures 3 et 5). La paroi cylindrique 3 est configurée pour se trouver alternativement dans une position fermée dans laquelle la paroi cylindrique 3 est vissée sur le col 11 et une position ouverte dans laquelle la paroi cylindrique 3 est dévissée du col 11 et le col 11 est ouvert.

De façon non limitative, le filetage 9 agencé sur la surface interne 8 présente un filet possédant un angle de rotation compris entre 540° et 600°.Un utilisateur peut ainsi libérer le bouchon à vis 1 du col 11 avec un nombre réduit de tours par rapport à ce qu'il existe déjà pour un récipient 2 contenant un liquide effervescent. À titre d'exemple, l'angle de rotation du filet est sensiblement égal à 571°.

La paroi cylindrique 3 comprend en outre une portion formant une languette 15 s'étendant entre un bout d'attache 16 et un bout libre 17 parallèlement à l'axe longitudinal 4. Le bout d'attache 16 est relié à la paroi cylindrique 3 par une charnière 18. Le bout libre 17 peut dépasser l'extrémité 7 de la paroi cylindrique 3. La languette 15 présente des bords longitudinaux 20 parallèles à l'axe longitudinal 4.

La charnière 18 peut correspondre à un amincissement de l'épaisseur de la paroi cylindrique 3 qui relie la languette 15. Cet amincissement d'épaisseur permet à la languette 15 de pouvoir être articulée à la paroi cylindrique 3 au niveau de l'amincissement.

La languette 15 présente en outre au moins une fente 25A, 25B possédant un deuxième axe longitudinal 27A, 27B sensiblement parallèle à l'axe longitudinal 4. La ou les fentes 25A, 25B peuvent correspondre à des rainures débouchantes. La ou les fentes 25A, 25B présentent une largeur L orthogonale à l'axe longitudinal 27A, 27B (figure 5). La longueur de la ou des fentes est parallèle à l'axe longitudinal 4.

Le bouchon 1 comprend en outre une bague de sécurité 12 prolongeant la paroi cylindrique 3. La bague de sécurité 12 est destinée à être retenue au col 11 par un élément de retenue 13 (ou contre-bague) agencé sur le récipient 2 (figures 3 et 4). L'élément de retenue 13 peut être une saillie circulaire ou au moins une portion de saillie circulaire agencée sur le col 11 du récipient 2. La bague de sécurité 12 peut présenter une découpe 30 adaptée pour loger le bout libre 17 de la languette 15, en particulier le bout libre 17 qui dépasse l'extrémité 7 de la paroi cylindrique 3.

La bague de sécurité 12 peut également être retenue par un élément de retenu supplémentaire 37 empêchant que la bague de sécurité 12 descende vers le récipient 2 (figure 3). Ainsi, la bague de sécurité 12 est située entre l'élément de retenu 13 et l'élément de retenu supplémentaire 37.

La bague de sécurité 12 est reliée à l'extrémité 7 de la paroi cylindrique 3 par au moins une connexion fracturable 14. La connexion fracturable 14 est agencée pour se fracturer lors d'un premier dévissage de la paroi cylindrique 3.

Le bouchon 1 comprend également deux bras 22. Les deux bras 22 sont agencés pour permettre le déplacement (en translation) de la paroi cylindrique 3 le long de l'axe longitudinal 4 lors d'un dévissage de la paroi cylindrique 3. Par exemple, les bras 22 présentent une élasticité suffisante pour permettre ce déplacement. La languette 15 et les bras 22 retiennent alors la paroi cylindrique 3 à la bague de sécurité 12 qui est retenue au col 11 du récipient 2.

Chacun des deux bras présente une extrémité 23 et une extrémité 24. L'extrémité 23 de chacun des bras 22 est jointe à un bord longitudinal 20 de la languette 15. Les deux bras bras 22 s'éloignent l'un de l'autre symétriquement de part et d'autre de la languette 15 à partir de l'extrémité 23 vers l'extrémité 24. L'extrémité 24 est reliée à la bague de sécurité 12. Les deux bras 22 sont agencés pour permettre le déplacement (en translation) de la paroi cylindrique 3 le long de l'axe longitudinal 4 lors d'un dévissage de la paroi cylindrique 3. Par exemple, chacun des bras 22 est dimensionné pour fournir une souplesse permettant à la paroi cylindrique 3 de se déplacer en translation le long de l'axe longitudinal 4 lors du dévissage de la paroi cylindrique 3.

Les bras 22 sont également agencés pour tirer la languette 15 de part et d'autre de la languette 15 au niveau des bords longitudinaux 20. En tirant de part et d'autre de la languette 15, les bras 22 permettent un agrandissement de la largeur L de la ou des fentes 25A, 25B lors d'un déplacement de la paroi cylindrique 3 selon l'axe longitudinal 4 pendant d'un dévissage de la paroi cylindrique 3. Les flèches 40 sur la figure 3 représentent le sens d'étirement des fentes 25A et 25B sous l'action des bras 22. L'action conjuguée de l'élasticité des bras 22 et de l'agrandissement de la largeur L de la ou des fentes 25A, 25B permet d'obtenir une amplitude de déplacement de la paroi cylindrique 3 plus importante qu'une amplitude de déplacement assurée seulement par l'action de l'élasticité des bras 22. En particulier, l'agrandissement d'une fente 25A, 25B correspond à un élargissement de ladite fente 25A, 25B. L'élargissement de la fente 25A, 25B est plus importante à la hauteur d'attache de l'extrémité 23 de chacun des bras 22. Cet élargissement diminue progressivement en s'éloignant de la hauteur d'attache de l'extrémité 23 de chacun des bras 22 (figure 3).

Chacun des bras 22 peut prendre différentes formes. À titre d'exemple, sur les figures 1 à 5, chacun des bras 22 comprend une bande. Toutefois, chacun des bras 22 peuvent également comprendre au moins deux bandes. Par ailleurs, les bras 22 sont dimensionnés pour résister à une force de traction maximale suffisante pour empêcher l'arrachement de la paroi cylindrique 3 du récipient. La force de traction peut être définie en fonction d'une utilisation normale du bouchon. La force de traction maximale peut être définie en fonction de normes fixées pour l'ouverture d'un bouchon 1. De façon non limitative, chacun des bras 22 est dimensionné pour que la force de traction maximale soit sensiblement égale à 35 N.

Selon un mode de réalisation préféré, la languette 15 présente deux fentes 25A et 25 B dont les axes longitudinaux 27A et 27B sont parallèles entre eux.

Avantageusement, une fente 25A des deux fentes 25A, 25B est symétrique à l'autre fente 25B des deux fentes 25A, 25B selon une symétrie axiale. Cette symétrie axiale est définie par un axe central 29 de la languette 15 parallèle à l'axe longitudinal 4 (figure 4). L'axe central 29 de la languette 15 correspond à un axe qui sépare, parallèlement à l'axe longitudinal 4, la languette 15 en deux parties égales.

Chacune des deux fentes 25A, 25B possèdent une forme générale d'accent circonflexe étiré présentant un sommet 32. Le sommet 32 de chacune des deux fentes 25A, 25B est dirigé vers un des bords longitudinaux 20 qui est le plus proche de la fente 25A, 25B considérée. Ainsi, comme représenté sur la figure 1, le sommet 32 de la fente 25A de gauche est dirigé vers le bord longitudinal 20 situé à gauche et le sommet 32 de la fente 25B de droite est dirigé vers le bord longitudinal 20 situé à droite.

Un accent circonflexe possède une forme présentant deux branches 35A, 35B qui se rejoignent au sommet 32. Les branches 35A, 35B peuvent avoir une forme droite ou une forme courbe, au moins en partie. Sur les figures 1 à 5, les deux branches 35A, 35B ont une forme courbe au moins en partie.

L'extrémité 23 de chacun des bras 22 peut être jointe à un bord longitudinal 20 de la languette 15 entre le bout libre 17 et le bout d'attache 16.

De façon non limitative, l'extrémité 23 de chacun des bras 22 est jointe à un bord longitudinal 20 de la languette 15 à une distance par rapport au bout d'attache 16 comprise entre un tiers et deux tiers de la longueur de la languette 15. Par exemple, l'extrémité 23 de chacun des bras 22 peut être jointe à un bord longitudinal 20 de la languette 15 sensiblement à mi-distance entre le bout libre 17 et le bout d'attache 16

Avantageusement, les extrémités 23 des deux bras 22 et le sommet 32 de chacune des fentes 25A, 25B sont alignés entre eux, à la même distance entre le bout libre 17 et le bout d'attache 16. Autrement dit, le sommet 32 de chacune des fentes 25A, 25B est en face de l'extrémité 23 du bras 22 le plus proche dudit sommet 32.

La languette 15 peut aussi comprendre une nervure de renforcement 36 faisant saillie sur la languette 15 vers l'intérieur de la paroi cylindrique 3 (figure 5). La nervure de renforcement 36 est disposée entre les deux fentes 25A, 25B.

Pour que la largeur L de la ou des fentes 25A, 25B puissent s'agrandir, la languette 15 peut avoir une élasticité suffisante pour permettre cet agrandissement. La nervure de renforcement 35 permet d'éviter une déformation de la languette 15 dans une direction parallèle à l'axe longitudinal 4 lorsque la ou les fentes 25A, 25B sont agrandies.

La languette 15 peut également comprendre une butée 34 qui fait saillie sur la languette 15 vers l'extérieur de la paroi cylindrique 3. Cette butée 34 est située au bout libre 17 de la languette 15. La butée 34 est agencée pour s'appuyer contre un épaulement agencé sur le récipient 2 après un basculement de la languette 15 quand la paroi cylindrique 3 est amenée dans une configuration de blocage du bouchon 1. Les deux bras 22 sont configurés pour amener la languette 15 vers la bague de sécurité 12 après le basculement jusqu'à ce que la butée 34 s'appuie contre l'épaulement. La configuration de blocage correspond à une configuration de la position ouverte de la paroi cylindrique 3 dans laquelle la paroi circulaire 3 est empêchée de revenir dans la position fermée. L'épaulement peut correspondre à une portion de l'élément de retenu 13.

La butée 34 peut présenter une forme allongée selon un axe longitudinal qui est orthogonal à l'axe longitudinal 4.

Par ailleurs, la butée 34 peut présenter un bord libre arrondi.

Chacun des bords longitudinaux 20 de la languette 15 peut être relié respectivement à la paroi cylindrique 3 par une ligne déchirable 21. Chaque ligne déchirable 21 est agencée pour se déchirer après le premier dévissage de la paroi cylindrique 3 et une première ouverture du col 11 du récipient 2. Ainsi, chaque ligne déchirable 21 peut correspondre à une ligne de prédécoupe qui se déchire lorsque la paroi cylindrique 3 est dégagée du col 11 du récipient 2 puis basculée par rapport à la languette 15, après le premier dévissage de la paroi cylindrique 3.

Dans un autre mode de réalisation, chacun des bords longitudinaux 20 de la languette 15 peut être relié respectivement à la paroi cylindrique 3 par une ligne non déchirable.

L'extrémité 7 de la paroi cylindrique 3 peut comprendre une portion de bord présentant une échancrure 26. Les bras 22 sont logés au moins en partie dans l'échancrure 26 (figure 2). Au moins une partie de chacun des bras 22 complètent le bord de l'extrémité 7 de la paroi cylindrique 3 au niveau de l'échancrure 26. Au moins une partie de chacun des bras 22 remplissent ainsi l'espace laissé par l'échancrure 26.

L'échancrure 26 peut présenter une forme permettant de faciliter le vissage de la paroi cylindrique 3 en évitant une collision entre le filetage 9 et le col 11 du récipient 2. Par exemple, l'espacement entre le bord de l'échancrure 26 et les bras 22 s'élargie progressivement en partant de l'extrémité 24 vers l'extrémité 23.

Avantageusement, chaque ligne déchirable 21 relie également chacun des bras 22 à la paroi cylindrique 3. Ainsi, la ligne déchirable 21 qui relie chacun des bords longitudinaux 20 à la paroi cylindrique 3 s'étend pour relier chacun des bras 22 à la paroi cylindrique 3. La ligne déchirable 21 entre chacun des bras 22 et la paroi cylindrique 3 permet d'améliorer l'hygiène du bouchon 1 lorsque la paroi cylindrique 3 est dans la position fermée avant le premier dévissage de la paroi cylindrique 3.

Dans un autre mode de réalisation, la ligne qui relie chacun les bras 22 à la paroi cylindrique 3 et chacun des bords longitudinaux à la paroi cylindrique 3 est déchirable seulement entre chacun des bras 22 et la paroi cylindrique 3. Ladite ligne reste non déchirable entre chacun des bords longitudinaux à la paroi cylindrique 3. La ligne déchirable qui relie chacun des bras 22 à la paroi cylindrique 3 peut comprendre au moins un pontet 38 (figure 7) qui se brise après le premier dévissage de la paroi cylindrique 3 et une première ouverture du col 11 du récipient 2. Un autre pontet 41 peut également relier chacun des bras 22 à la bague de sécurité 12. Ce pontet 41 se brise également après le premier dévissage de la paroi cylindrique 3 et une première ouverture du col 11 du récipient 2.

La bague de sécurité 12 peut comprendre au moins un élément de blocage 28 (figures 1 et 2). Ce ou ces éléments de blocage 28 sont agencés pour que la bague de sécurité 12 en regard des bras 22 puisse s'appuyer contre les bras 22 lors d'un passage en force de la bague de sécurité 12 sur l'élément de retenue 13 pour monter le bouchon 1 sur le récipient 2 sur une ligne d'embouteillage. Les figures 1 et 2 montrent des éléments de blocage 28 repartis sur la bague de sécurité 12 en regard des bras 22. Le ou les éléments de blocage 28 peuvent correspondre à un ou des saillies de forme sensiblement parallélépipédique monobloc avec la bague de sécurité 12.

Le bouchon 1 peut comprendre en outre une jupe cylindrique 31 de bouchage interne portée par le fond 6 et configurée pour pénétrer dans le col 11 du récipient 2 lors du vissage de la paroi cylindrique 3 vers la position fermée (figures 6 et 7).

De préférence, la jupe cylindrique 31 présente un axe longitudinal ou axe de cylindre confondu avec l'axe longitudinal 4 de la paroi cylindrique 3.

Entre la jupe cylindrique 31 et la paroi cylindrique 3, le fond 6 du bouchon 1 est agencé pour que l'extrémité libre du col 11 entre en butée contre le fond 6 du bouchon 1 lorsque la paroi cylindrique est dans la position fermée.

Par exemple, la partie du fond 6 qui se trouve en correspondance avec la jupe cylindrique 31 peut être extérieurement rehaussée pour augmenter la surface extérieure du bouchon 1. La cavité délimitée par la jupe cylindrique 31 et la cavité engendrée par le rehaussement extérieur du fond 6 s'additionnant pour former une grande cavité unique à paroi lisse. Un retrait circulaire est formé entre la partie rehaussée et la partie non rehaussée du fond 6. L'extrémité libre du col 11 du récipient entre en butée contre la partie non rehaussée du fond 6, lorsque la paroi cylindrique est dans la position fermée. Cela permet d'assurer une étanchéité du bouchon 1.

Le bout d'attache 16 reliant la languette 15 à la paroi cylindrique 3 peut être à une hauteur inférieure ou égale à une hauteur située au niveau du fond 6 du bouchon 1 contre laquelle l'extrémité libre du col 11 du récipient 2 entre en butée, lorsque la paroi cylindrique 3 est dans la position fermée.

La paroi cylindrique 3 peut présenter une surface externe comportant des reliefs de préhension 33. De façon non limitative, les reliefs de préhension correspondent à des ailettes diamétrales régulièrement réparties sur la surface externe de la paroi cylindrique 3. Ces reliefs de préhension 33 facilitent le dévissage et le revissage du bouchon 1.

La languette 15 peut comprendre des nervures 39 faisant saillie sur la languette 15 vers l'extérieur de la paroi cylindrique 3. Ces nervures 39 prennent naissance au niveau de la charnière 18 et s'étendent sensiblement jusqu'à la ou les fentes 25A, 25B. Ces nervures 39 peuvent participer à la rigidité de la languette 15 et à la préhension du bouchon 1 pour faciliter le dévissage et le revissage du bouchon 1.

Selon un mode de réalisation, la bague de sécurité 12 comprend une partie circulaire externe et une partie circulaire interne. La partie circulaire externe vient en prolongement la paroi cylindrique 3. La partie circulaire interne est destinée à être retournée par rapport à la partie circulaire externe à l'intérieur de la bague de sécurité 12 lors d'une installation du bouchon à vis 1 au col 11 du récipient 2. La bague de sécurité 12 est ainsi destinée à être retenue au col 11 par la coopération (par accrochage) de la partie circulaire interne avec l'élément de retenue 13 après que la partie circulaire interne a été retournée lors de son installation au col 11 du récipient 2. Le bouchon à vis 1 est installé quand la bague de sécurité 12 est retenue par l'élément de retenue 13.

Selon un autre mode de réalisation, la bague de sécurité 12 comprend une partie circulaire externe et une partie circulaire interne. La bague de sécurité 12 présentant une forme prédéfinie dans laquelle la partie circulaire interne est conçue sous forme de clip anti-retour par rapport à l'élément de retenue 13 du col 11. La bague de sécurité 12 est ainsi destinée à être retenue au col 11 par la coopération (par accrochage) de la partie circulaire interne et de l'élément de retenue 13.

Pour chaque mode de réalisation, la partie circulaire interne peut être continue tout autour de la partie circulaire externe. Elle peut être également discontinue. Lorsqu'elle est discontinue, elle comprend une pluralité de pétales tout autour de la partie circulaire externe. Chacune des pétales jouent le rôle d'un harpon qui retient la bague de sécurité 12 retenue au col 11 par l'élément de retenue 13 agencé sur le récipient 2.

Le bouchon 1 peut être utilisé pour n'importe quel récipient 2 présentant un col 11 à vis. Le bouchon 1 peut également présenter un diamètre adapté pour n'importe quel col 11 de récipient à vis. Le diamètre du bouchon 1 peut donc être égal à n'importe quel diamètre pour pouvoir être utilisé sur n'importe quel diamètre de col 11 à vis d'un récipient 2.

Par ailleurs, le bouchon 1 peut être utilisé pour un récipient 2 pouvant contenir tout type de liquide ou boisson, de préférence un liquide effervescent ou une boisson gazeuse. Les différentes parties du bouchon 1, telles que la paroi cylindrique 3, le fond 6, la jupe cylindrique 31, le filetage 9 peuvent être dimensionnées en fonction du liquide ou de la boisson destinée à être contenu dans le récipient 2. Par exemple, ces différentes parties peuvent être plus ou moins épaisses. De même, le filetage 9 peut présenter des filets plus ou moins serrés et/ou plus ou moins épais. De même, les filets du filetage 9 peuvent présenter des interruptions selon le liquide ou la boisson destiné à être contenu dans le récipient 2.

## Revendications

1. Bouchon à vis destiné à rester attaché à un récipient (2) après ouverture du récipient (2),
**caractérisé en ce qu'**il comprend :
- une paroi cylindrique (3) présentant un premier axe longitudinal (4), une première extrémité (5) fermée par un fond (6) et une deuxième extrémité (7) ouverte, la paroi cylindrique (3) présentant une surface interne (8) comportant un filetage (9) agencé pour coopérer avec un filetage (10) agencé sur un col (11) du récipient (2), la paroi cylindrique (3) étant configurée pour se trouver alternativement dans une position fermée dans laquelle la paroi cylindrique (3) est vissée sur le col (11) et une position ouverte dans laquelle la paroi cylindrique (3) est dévissée du col (11) et le col (11) est ouvert, la paroi cylindrique (3) comprenant une portion formant une languette (15) s'étendant entre un bout d'attache (16) et un bout libre (17) parallèlement au premier axe longitudinal (4), la languette (15) présentant des bords longitudinaux (20) parallèles au premier axe longitudinal (4);
- une bague de sécurité (12) prolongeant la paroi cylindrique (3) et destinée à être retenue au col (11) par un élément de retenue (13) agencé sur le récipient (2), la bague de sécurité (12) étant reliée à la deuxième extrémité (7) de la paroi cylindrique (3) par au moins une connexion fracturable (14), la connexion fracturable (14) étant agencée pour se fracturer lors d'un premier dévissage de la paroi cylindrique (3) ;
- deux bras (22) présentant chacun une première extrémité (23) et une deuxième extrémité (24), les bras (22) s'éloignant l'un de l'autre symétriquement de part et d'autre de la languette (15) vers la deuxième extrémité (24) reliée à la bague de sécurité (12), **caractérisé en ce que** le bout d'attache (16) est relié à la paroi cylindrique (3) par une charnière (18);
**en ce que** la languette (15) présente en outre au moins une fente (25A, 25B) possédant un deuxième axe longitudinal (27A, 27B) sensiblement parallèle au premier axe longitudinal (4), la ou les fentes (25A, 25B) présentant une largeur (L) orthogonale au deuxième axe longitudinal (27A, 27B);
et **en ce que** la première extrémité (23) de chacun des bras (22) est jointe à un bord longitudinal (20) de la languette (15), les bras (22) étant agencés pour tirer de part et d'autre de la languette (15) en permettant un agrandissement de la largeur (L) de la ou des fentes (25A, 25B) lors d'un déplacement de la paroi cylindrique (3) selon le premier axe longitudinal (4) pendant un dévissage de la paroi cylindrique (3).

2. Bouchon selon la revendication 1,
**caractérisé en ce que** la languette (15) présente deux fentes (25A, 25B) dont les deuxièmes axes longitudinaux (27A, 27B) sont parallèles entre eux.

3. Bouchon selon l'une quelconque des revendications 1 et 2,
**caractérisé en ce qu'**une fente (25A) des deux fentes (25A, 25B) est symétrique à l'autre fente (25B) des deux fentes (25A, 25B) selon une symétrie axiale, la symétrie axiale étant définie par un axe central (29) de la languette (15) parallèle au premier axe longitudinal (4).

4. Bouchon selon l'une quelconque des revendications 2 à 3,
**caractérisé en ce que** chacune des deux fentes (25A, 25B) possèdent chacune une forme d'accent circonflexe étiré présentant un sommet (32), le sommet (32) de chacune des deux fentes (25A, 25B) étant dirigé vers un des bords longitudinaux (20) le plus proche de la fente (25A, 25B) considérée.

5. Bouchon selon l'une quelconque des revendications 1 à 4,
**caractérisé en ce que** la première extrémité (23) de chacun des bras (22) est jointe à un bord longitudinal (20) de la languette (15) à mi-distance entre le bout libre (17) et le bout d'attache (16).

6. Bouchon selon l'une quelconque des revendications 4 et 5,
**caractérisé en ce que** le sommet (32) de chacune des fentes (25A, 25B) est situé à mi-distance entre le bout libre (17) et le bout d'attache (16).

7. Bouchon selon l'une quelconque des revendications 2 à 6,
**caractérisé en ce que** la languette (15) comprend une nervure de renforcement (36) faisant saillie sur la languette (15) vers l'intérieur de la paroi cylindrique (3), la nervure de renforcement (36) étant disposée entre les deux fentes (25A, 25B).

8. Bouchon selon l'une quelconque des revendications 1 à 7,
**caractérisé en ce que** la languette (15) comprend une butée (34) faisant saillie sur la languette (15) vers l'extérieur de la paroi cylindrique (3) au bout libre (17) de la languette (15), la butée (34) étant agencée pour s'appuyer contre un épaulement (35) agencé sur le récipient (2) après un basculement de la languette (15) quand la paroi cylindrique (3) est amenée dans une configuration de blocage du bouchon (1), les deux bras (22) étant configurés pour amener la languette (15) vers la bague de sécurité (12) après le basculement jusqu'à ce que la butée (34) s'appuie contre l'épaulement (35), la configuration de blocage correspondant à une configuration de la position ouverte de la paroi cylindrique (3) dans laquelle la paroi circulaire (3) est empêchée de revenir dans la position fermée.

9. Bouchon selon l'une quelconque des revendications 1 à 8,
**caractérisé en ce que** la bague de sécurité (12) présente une découpe (30) adaptée pour loger le bout libre (17) de la languette (15).

10. Bouchon selon l'une quelconque des revendications 1 à 9,
**caractérisé en ce que** chacun des bords longitudinaux (20) est relié respectivement à la paroi cylindrique (3) par une ligne déchirable (21), chaque ligne déchirable (21) étant agencée pour se déchirer après le premier dévissage de la paroi cylindrique (3) et une première ouverture du col (11) du récipient (2).

11. Bouchon selon l'une quelconque des revendications 1 à 10,
**caractérisé en ce que** la deuxième extrémité (7) de la paroi cylindrique (3) comprend une portion de bord présentant une échancrure (26), les bras (22) étant logés au moins en partie dans l'échancrure (26) en complétant le bord de la deuxième extrémité (7) de la paroi cylindrique (3) au niveau de l'échancrure (26),
**en ce que** la connexion fracturable (14) relie la bague de sécurité (12), d'une part, à la deuxième extrémité (7) de la paroi cylindrique (3) et, d'autre part, aux bras (22).

12. Bouchon selon l'une quelconque des revendications 10 et 11
**caractérisé en ce que** chaque ligne déchirable (21) relie également chacun des bras (22) à la paroi cylindrique (3).

13. Bouchon selon l'une quelconque des revendications 1 à 12,
**caractérisé en ce que** la bague de sécurité (12) comprend au moins un élément de blocage (28) agencé pour que la bague de sécurité (12) en regard des bras (22) puisse s'appuyer contre les bras (22) lors d'un passage en force de la bague de sécurité (12) sur l'élément de retenue (13) pour monter le bouchon (1) sur le récipient (2).

14. Bouchon selon l'une quelconque des revendications 1 à 13,
**caractérisé en ce qu'**il comprend en outre une jupe cylindrique (31) de bouchage interne portée par le fond (6) et configurée pour pénétrer dans le col (11) du récipient (2) lors du vissage de la paroi cylindrique (3) vers la position fermée.

15. Bouchon selon l'une quelconque des revendications 1 à 14,
**caractérisé en ce que** la paroi cylindrique (3) présente une surface externe comportant des reliefs de préhension (33).

16. Bouchon selon l'une quelconque des revendications 1 à 15,
**caractérisé en ce que** la bague de sécurité (12) comprend une partie circulaire externe et une partie circulaire interne, la partie circulaire externe venant en prolongeant la paroi cylindrique (3), la partie circulaire interne étant destinée à être retournée par rapport à la partie circulaire externe à l'intérieur de la bague de sécurité (12) lors d'une installation du bouchon à vis (1) au col (11) du récipient (2), la bague de sécurité (12) étant destinée à être retenue au col (11) par la coopération de la partie circulaire interne qui a été retournée lors de son installation avec l'élément de retenue (13).

17. Bouchon selon l'une quelconque des revendications 1 à 15,
**caractérisé en ce que** la bague de sécurité (12) comprend une partie circulaire externe et une partie circulaire interne, la bague de sécurité présentant une forme prédéfinie dans laquelle la partie circulaire interne est conçue sous forme de clip anti-retour par rapport à l'élément de retenue (13) du col (11), la bague de sécurité (12) étant destinée à être retenue au col (11) par la coopération de la partie circulaire interne et de l'élément de retenue (13).

## Patentansprüche

1. Schraubverschluss, der dazu bestimmt ist, an einem Behälter (2) nach dem Öffnen des Behälters (2) befestigt zu bleiben,
**dadurch gekennzeichnet, dass** er umfasst:
- eine zylindrische Wand (3), die eine erste Längsachse (4), ein erstes Ende (5), das durch einen Boden (6) geschlossen ist, und ein zweites offenes Ende (7) aufweist, wobei die zylindrische Wand (3) eine Innenoberfläche (8) aufweist, die ein Gewinde (9) umfasst, das eingerichtet ist, um mit einem Gewinde (10) zusammenzuwirken, das auf einem Hals (11) des Behälters (2) eingerichtet ist, wobei die zylindrische Wand (3) dazu konfiguriert ist, sich abwechselnd in einer geschlossenen Position, in der die zylindrische Wand (3) auf den Hals (11) geschraubt ist, und einer offenen Position zu befinden, in der die zylindrische Wand (3) von dem Hals (11) abgeschraubt ist und der Hals (11) geöffnet ist, wobei die zylindrische Wand (3) einen Abschnitt umfasst, der eine Lasche (15) bildet, die sich zwischen einem Befestigungsende (16) und einem freien Ende (17) parallel zur ersten Längsachse (4) erstreckt, wobei die Lasche (15) Längsränder (20) parallel zur ersten Längsachse (4) aufweist;
- einen Sicherheitsring (12), der die zylindrische Wand (3) verlängert und dazu bestimmt ist, am Hals (11) von einem Halteelement (13), das auf dem Behälter (2) eingerichtet ist, gehalten zu sein, wobei der Sicherheitsring (12) mit dem zweiten Ende (7) der zylindrischen Wand (3) durch mindestens eine brechbare Verbindung (14) verbunden ist, wobei die brechbare Verbindung (14) eingerichtet ist, um bei einem ersten Abschrauben der zylindrischen Wand (3) zu brechen;
- zwei Arme (22), die jeweils ein erstes Ende (23) und ein zweites Ende (24) aufweisen, wobei die Arme (22) sich symmetrisch auf beiden Seiten der Lasche (15) zum zweiten Ende (24), das mit dem Sicherheitsring (12) verbunden ist, voneinander entfernen, **dadurch gekennzeichnet, dass** das Befestigungsende (16) über ein Scharnier (18) mit der zylindrischen Wand (3) verbunden ist;
und dadurch, dass die Lasche (15) weiter mindestens einen Schlitz (25A, 25B) aufweist, der eine zweite Längsachse (27A, 27B) im Wesentlichen parallel zur ersten Längsachse (4) besitzt, wobei der oder die Schlitze (25A, 25B) eine Breite (L) orthogonal zur zweiten Längsachse (27A, 27B) aufweisen;
und dadurch, dass das erste Ende (23) jedes der Arme (22) an einem Längsrand (20) der Lasche (15) angefügt ist, wobei die Arme (22) eingerichtet sind, um auf beiden Seiten der Lasche (15) zu ziehen und eine Vergrößerung der Breite (L) des oder der Schlitze (25A, 25B) bei einer Verschiebung der zylindrischen Wand (3) entlang der ersten Längsachse (4) während eines Aufschraubens der zylindrischen Wand (3) erlauben.

2. Verschluss nach Anspruch 1,
**dadurch gekennzeichnet, dass** die Lasche (15) zwei Schlitze (25A, 25B) aufweist, deren zweite Längsachsen (27A, 27B) parallel zueinander sind.

3. Verschluss nach einem der Ansprüche 1 und 2,
**dadurch gekennzeichnet, dass** ein Schlitz (25A) der zwei Schlitze (25A, 25B) gemäß einer Axialsymmetrie symmetrisch zum anderen Schlitz (25B) der zwei Schlitze (25A, 25B) ist, wobei die Axialsymmetrie durch eine mittlere Achse (29) der Lasche (15) parallel zur ersten Längsachse (4) definiert ist.

4. Verschluss nach einem der Ansprüche 2 bis 3,
**dadurch gekennzeichnet, dass** jeder der zwei Schlitze (25A, 25B) eine Form eines gestreckten Zirkumflex-Akzents besitzt, der eine Spitze (32) aufweist, wobei die Spitze (32) jedes der zwei Schlitze (25A, 25B) zu einem der Längsränder (20) gerichtet ist, der dem betrachteten Schlitz (25A, 25B) am nächsten gelegen ist.

5. Verschluss nach einem der Ansprüche 1 bis 4,
**dadurch gekennzeichnet, dass** das erste Ende (23) jedes der Arme (22) an einem Längsrand (20) der Lasche (15) in halbem Abstand zwischen dem freien Ende (17) und dem Befestigungsende (16) angefügt ist.

6. Verschluss nach einem der Ansprüche 4 und 5,
**dadurch gekennzeichnet, dass** die Spitze (32) jedes der Schlitze (25A, 25B) in halbem Abstand zwischen dem freien Ende (17) und dem Befestigungsende (16) gelegen ist.

7. Verschluss nach einem der Ansprüche 2 bis 6,
**dadurch gekennzeichnet, dass** die Lasche (15) eine Verstärkungsrippe (36) umfasst, die auf der Lasche (15) zur Innenseite der zylindrischen Wand (3) hervorsteht, wobei die Verstärkungsrippe (36) zwischen den zwei Schlitzen (25A, 25B) angeordnet ist.

8. Verschluss nach einem der Ansprüche 1 bis 7,
**dadurch gekennzeichnet, dass** die Lasche (15) einen Anschlag (34) umfasst, der auf der Lasche (15) zur Außenseite der zylindrischen Wand (3) am freien Ende (17) der Lasche (15) hervorsteht, wobei der Anschlag (34) eingerichtet ist, um an einer auf dem Behälter (2) eingerichteten Schulter (35) nach einem Schwenken der Lasche (15) aufzuliegen, wenn die zylindrische Wand (3) in eine Sperrkonfiguration des Verschlusses (1) geführt wird, wobei die zwei Arme (22) dazu konfiguriert sind, die Lasche (15) nach dem Schwenken zum Sicherheitsring (12) zu führen, bis der Anschlag (34) an der Schulter (35) aufliegt, wobei die Sperrkonfiguration einer Konfiguration der offenen Position der zylindrischen Wand (3) entspricht, in der die zylindrische Wand (3) daran gehindert wird, in die geschlossene Position zurückzukehren.

9. Verschluss nach einem der Ansprüche 1 bis 8,
**dadurch gekennzeichnet, dass** der Sicherheitsring (12) einen Ausschnitt (30) aufweist, der dazu angepasst ist, das freie Ende (17) der Lasche (15) aufzunehmen.

10. Verschluss nach einem der Ansprüche 1 bis 9,
**dadurch gekennzeichnet, dass** jeder der Längsränder (20) jeweils mit der zylindrischen Wand (3) durch eine zerreißbare Linie (21) verbunden ist, wobei jede zerreißbare Linie (21) eingerichtet ist, um nach dem ersten Abschrauben der zylindrischen Wand (3) und einem ersten Öffnen des Halses (11) des Behälters (2) zu zerreißen.

11. Verschluss nach einem der Ansprüche 1 bis 10,
**dadurch gekennzeichnet, dass** das zweite Ende (7) der zylindrischen Wand (3) einen Randabschnitt umfasst, der eine Ausnehmung (26) aufweist, wobei die Arme (22) mindestens zum Teil in der Ausnehmung (26) aufgenommen sind und den Rand des zweiten Endes (7) der zylindrischen Wand (3) im Bereich der Ausnehmung (26) ergänzen,
dadurch, dass die brechbare Verbindung (14) den Sicherheitsring (12) einerseits mit dem zweiten Ende (7) der zylindrischen Wand (3) und andererseits mit den Armen (22) verbindet.

12. Verschluss nach einem der Ansprüche 10 und 11,
**dadurch gekennzeichnet, dass** jede zerreißbare Linie (21) ebenfalls jeden der Arme (22) mit der zylindrischen Wand (3) verbindet.

13. Verschluss nach einem der Ansprüche 1 bis 12,
**dadurch gekennzeichnet, dass** der Sicherheitsring (12) mindestens ein Sperrelement (28) umfasst, das eingerichtet ist, damit der Sicherheitsring (12) gegenüber den Armen (22) bei einem erzwungenen Übergang des Sicherheitsrings (12) auf das Halteelement (13) an den Armen (22) aufliegen kann, um den Verschluss (1) am Behälter (2) anzubringen.

14. Verschluss nach einem der Ansprüche 1 bis 13,
**dadurch gekennzeichnet, dass** er außerdem eine zylindrische Innenverschlussschürze (31) umfasst, die von dem Boden (6) getragen wird und dazu konfiguriert ist, in den Hals (11) des Behälters (2) beim Schrauben der zylindrischen Wand (3) zu der geschlossenen Position einzudringen.

15. Verschluss nach einem der Ansprüche 1 bis 14,
**dadurch gekennzeichnet, dass** die zylindrische Wand (3) eine Außenoberfläche aufweist, die Greifreliefs (33) umfasst.

16. Verschluss nach einem der Ansprüche 1 bis 15,
**dadurch gekennzeichnet, dass** der Sicherheitsring (12) einen kreisförmigen Außenteil und einen kreisförmigen Innenteil umfasst, wobei der kreisförmige Außenteil die zylindrische Wand (3) verlängert, wobei der kreisförmige Innenteil dazu bestimmt ist, bezüglich des kreisförmigen Außenteils in das Innere des Sicherheitsrings (12) bei einer Installation des Schraubverschlusses (1) am Hals (11) des Behälters (2) umgedreht zu sein, wobei der Sicherheitsring (12) dazu bestimmt ist, am Hals (11) durch das Zusammenwirken des kreisförmigen Innenteils, der bei seiner Installation umgedreht wurde, mit dem Halteelement (13) gehalten zu sein.

17. Verschluss nach einem der Ansprüche 1 bis 15,
**dadurch gekennzeichnet, dass** der Sicherheitsring (12) einen kreisförmigen Außenteil und einen kreisförmigen Innenteil umfasst, wobei der Sicherheitsring eine vordefinierte Form aufweist, in der der kreisförmige Innenteil als ein Rückhalteclip bezüglich des Halteelements (13) des Halses (11) ausgebildet ist, wobei der Sicherheitsring (12) dazu bestimmt ist, durch das Zusammenwirken des kreisförmigen Innenteils und des Halteelements (13) am Hals (11) gehalten zu sein.

## Claims

1. Screw cap intended to remain attached to a container (2) after opening the container (2),
**characterised in that** it comprises:
- a cylindrical wall (3) having a first longitudinal axis (4), a first end (5) closed by a bottom (6) and a second end (7) open, the cylindrical wall (3) having an internal surface (8) comprising a thread (9) arranged to cooperate with a thread (10) arranged on a neck (11) of the container (2), the cylindrical wall (3) being configured to be alternatively in a closed position in which the cylindrical wall (3) is screwed onto the neck (11) and an open position in which the cylindrical wall (3) is unscrewed from the neck (11) and the neck (11) is open, the cylindrical wall (3) comprising a portion forming a tab (15) extending between an attachment tip (16) and a free tip (17) parallel to the first longitudinal axis (4), the tab (15) having longitudinal edges (20) parallel to the first longitudinal axis (4);
- a security ring (12) extending the cylindrical wall (3) and intended to be retained on the neck (11) by a retaining element (13) arranged on the container (2), the security ring (12) being connected to the second end (7) of the cylindrical wall (3) by at least one fracturable connection (14), the fracturable connection (14) being arranged to fracture upon a first unscrewing of the cylindrical wall (3);
- two arms (22) each having a first end (23) and a second end (24), the arms (22) moving away from each other symmetrically on either side of the tab (15) towards the second end (24) connected to the security ring (12), **characterised in that** the attachment tip (16) is connected to the cylindrical wall (3) by a hinge (18);
**in that** the tab (15) furthermore has at least one slot (25A, 25B) with a second longitudinal axis (27A, 27B) substantially parallel to the first longitudinal axis (4), the slot or slots (25A, 25B) having a width (L) orthogonal to the second longitudinal axis (27A, 27B);
and **in that** the first end (23) of each of the arms (22) is joined to a longitudinal edge (20) of the tab (15), the arms (22) being arranged to pull on either side of the tab (15) allowing an enlargement of the width (L) of the slot or slots (25A, 25B) upon displacement of the cylindrical wall (3) along the first longitudinal axis (4) during unscrewing of the cylindrical wall (3).

2. Cap according to claim 1, **characterised in that** the tab (15) has two slots (25A, 25B) whose second longitudinal axes (27A, 27B) are parallel to each other.

3. Cap according to any one of claims 1 and 2, **characterised in that** one slot (25A) of the two slots (25A, 25B) is symmetrical to the other slot (25B) of the two slots (25A, 25B) according to axial symmetry, the axial symmetry being defined by a central axis (29) of the tab (15) parallel to the first longitudinal axis (4).

4. Cap according to any one of claims 2 to 3, **characterised in that** each of the two slots (25A, 25B) each has an elongate circumflex shape with a top (32), the top (32) of each of the two slots (25A, 25B) being directed towards one of the longitudinal edges (20) closest to the slot (25A, 25B) in question.

5. Cap according to any one of claims 1 to 4, **characterised in that** the first end (23) of each of the arms (22) is joined to a longitudinal edge (20) of the tab (15) midway between the free tip (17) and the attachment tip (16).

6. Cap according to any one of claims 4 and 5, **characterised in that** the top (32) of each of the slots (25A, 25B) is located midway between the free tip (17) and the attachment tip (16).

7. Cap according to any one of claims 2 to 6,
**characterised in that** the tab (15) comprises a reinforcing rib (36) projecting from the tab (15) towards the inside of the cylindrical wall (3), the reinforcing rib (36) being disposed between the two slots (25A, 25B).

8. Cap according to any one of claims 1 to 7, **characterised in that** the tab (15) comprises an abutment (34) projecting from the tab (15) to the outside of the cylindrical wall (3) at the free tip (17) of the tab (15), the abutment (34) being arranged to bear against a shoulder (35) arranged on the container (2) after a tilting of the tab (15) when the cylindrical wall (3) is brought into a blocking configuration of the cap (1), the two arms (22) being configured to bring the tab (15) towards the security ring (12) after the tilting until the abutment (34) bears against the shoulder (35), the blocking configuration corresponding to a configuration of the open position of the cylindrical wall (3) in which the circular wall (3) is prevented from returning to the closed position.

9. Cap according to any one of claims 1 to 8, **characterised in that** the security ring (12) has a cut-out (30) adapted to accommodate the free tip (17) of the tab (15).

10. Cap according to any one of claims 1 to 9, **characterised in that** each of the longitudinal edges (20) is connected respectively to the cylindrical wall (3) by a tearable line (21), each tearable line (21) being arranged to tear after the first unscrewing of the cylindrical wall (3) and a first opening of the neck (11) of the container (2).

11. Cap according to any one of claims 1 to 10, **characterised in that** the second end (7) of the cylindrical wall (3) comprises an edge portion having an indentation (26), the arms (22) being accommodated at least partially in the indentation (26) by completing the edge of the second end (7) of the cylindrical wall (3) at the indentation (26),
**in that** the fracturable connection (14) connects the security ring (12) on the one hand to the second end (7) of the cylindrical wall (3) and on the other hand to the arms (22).

12. Cap according to any one of claims 10 and 11,
**characterised in that** each tearable line (21) also connects each of the arms (22) to the cylindrical wall (3).

13. Cap according to any one of claims 1 to 12, **characterised in that** the security ring (12) comprises at least one blocking element (28) arranged so that the security ring (12) facing the arms (22) can bear against the arms (22) when the security ring (12) is forced over the retaining element (13) to mount the cap (1) on the container (2).

14. Cap according to any one of claims 1 to 13, **characterised in that** it further comprises a cylindrical skirt (31) of internal capping carried by the bottom (6) and configured to penetrate the neck (11) of the container (2) when the cylindrical wall (3) is screwed into the closed position.

15. Cap according to any one of claims 1 to 14, **characterised in that** the cylindrical wall (3) has an external surface comprising gripping reliefs (33).

16. Cap according to any one of claims 1 to 15, **characterised in that** the security ring (12) comprises an external circular part and an internal circular part, the external circular part extending from the cylindrical wall (3), the internal circular part being adapted to be turned over relative to the external circular part within the security ring (12) upon installation of the screw cap (1) at the neck (11) of the container (2), the security ring (12) being adapted to be retained on the neck (11) by the engagement of the internal circular part which has been turned over upon installation with the retaining element (13).

17. Cap according to any one of claims 1 to 15, **characterised in that** the security ring (12) comprises an external circular part and an internal circular part, the security ring having a predefined shape in which the internal circular part is designed as a non-return clip with respect to the retaining element (13) of the neck (11), the security ring (12) being intended to be retained to the neck (11) by the engagement of the internal circular part and the retaining element (13).
